# EUROPÄISCHE PATENTSCHRIFT

(11) **EP 0 753 199 B1**
(45) Veröffentlichungstag und Bekanntmachung des Hinweises auf die Patenterteilung: **16.06.1999**
(21) Anmeldenummer: 96901262.4
(22) Anmeldetag: 12.01.1996
(51) Int. Cl.: H01H 50/24, H01H 50/36

(54) **KLAPPANKER-MAGNETANTRIEB FÜR ELEKTRISCHE SCHALTGERÄTE, UND VERFAHREN ZU SEINER VORMONTAGE**
CUT-OUT BLADE MAGNETIC DRIVE FOR ELECTRIC SWITCHES AND PROCESS FOR ITS PRE-ASSEMBLY
COMMANDE MAGNETIQUE A ARMATURE BATTANTE POUR APPAREILS ELECTRIQUES ET SON PROCEDE DE PREMONTAGE

(30) Priorität: 26.01.1995 DE 19502322
(43) Veröffentlichungstag der Anmeldung: 15.01.1997
(73) Patentinhaber: Klöckner-Moeller GmbH, 53115 Bonn (DE)
(72) Erfinder: BECKER, Peter, D-53227 Bonn (DE); BRUCKSCH, Norbert, D-53340 Meckenheim (DE); BUNK, Harald, D-51647 Gummersbach (DE); LANG, Volker, D-53123 Bonn (DE); NÜRENBERG, Klaus-Dieter, D-53639 Königswinter (DE); POLENSKE, Frank, D-51643 Gummersbach (DE); RÖSNER, Norbert, D-53227 Bonn (DE); SCHOLZ, Rudolf, D-53757 St. Augustin (DE); ZÜCKER, Wilfred, D-02730 Ebersbach (DE)
(86) Internationale Anmeldenummer: EP9600116
(87) Internationale Veröffentlichungsnummer: WO9623314

(56) Entgegenhaltungen:
- EP-A- 0 370 452
- DE-U- 9 303 437
- FR-A- 2 552 929
- US-A- 5 070 315

## Beschreibung

### Technisches Gebiet

Die Erfindung betrifft einen Klappanker-Magnetantrieb für elektrische Schaltgeräte, die ein bewegliche Kontaktträger aufnehmendes Gehäuseteil und ein den Magnetantrieb aufnehmendes Gehäuseteil enthalten sowie ein Verfahren zur Vormontage des Klappanker-Magnetantriebes. Insbesondere bezieht sich die Erfindung auf einen Gleichstrom-Magnetantrieb für Schütze.

### Stand der Technik

Aus der DE 33 35 809 C2 ist ein derartiger Antrieb bekannt, der vom unteren Gehäuseteil eines Schützes aufgenommen wird und über einen Klappanker mit dem Kontaktträger in Verbindung steht, der sich zusammen mit den Schaltkammern und den Anschlußklemmen im oberen Gehäuseteil befindet. Der Antrieb enthält ein L-förmiges Joch, an dessen erstem Jochschenkel ein parallel zum zweiten Jochschenkel ausgerichteter Magnetkern befestigt ist, auf dem ein Spulenkörper mit einer Erregerwicklung sitzt und an dessen freiem Ende eine Polplatte befestigt ist. Der Klappanker besitzt eine Schneide, mit der er in einer Ecke zwischen der inneren Wandung des unteren Gehäuseteiles und der freien Stirnseite des zweiten Jochschenkels schwenkbar gelagert ist. Die Hubbegrenzung im angezogenen Zustand des Klappankers erfolgt für dessen freies Ende durch eine stirnseitige Anschlagfläche am Spulenkörperflansch. Abgesehen von der komplizierten Schneidenlagerung des Klappankers, muß diese in aufwendiger Weise mittels einer durch ein Langloch des unteren Gehäuseteiles greifenden und in den zweiten Jochschenkel einzuschraubenden Justierschraube unter Zuhilfenahme einer besonderen Justierlehre ausgerichtet werden, um den Ankerhub genau in bezug auf die Trennebene zwischen oberem und unterm Gehäuseteil zu justieren. Von weiterem Nachteil ist, daß die Eisenteile Joch, Magnetkern und Polplatte in aufwendiger Weise miteinander zu fügen sind und zur Gewährleistung eines zuverlässigen Antriebsverhaltens zusammen mit dem Klappanker hinsichtlich ihrer parallel zur Spulenachse verlaufenden Abmessungen auf sehr enge Toleranzen bearbeitet werden müssen. Außerdem läßt sich der Magnetantrieb erst bei der Montage im unteren Gehäuseteil vollständig zusammenbauen.

Der Erfindung liegt daher die Aufgabe zugrunde, einen Klappanker-Magnetantrieb anzugeben, der durch überwindung der mit den Eisenteilen verbundenen Toleranzprobleme einfach und zuverlässig herzustellen ist sowie eine automatische Vormontage als kompakte Baugruppe zuläßt.

### Darstellung der Erfindung

Diese Aufgabe wird erfindungsgemäß dadurch gelöst, daß das Joch mit seinem ersten Jochschenkel und die Polplatte zu beiden Stirnseiten des Magnetkerns in je einem der Spulenkörperflansche eingelagert sind, daß der Klappanker mittels seitlicher Lageransätze in nach außen offenen Lagerausnehmungen des ankerseitigen Spulenkörperflansches sowie gegen die Innenfläche des zweiten Jochschenkels unverlierbar gelagert ist, daß der erste Jochschenkel, der Magnetkern und die Polplatte unter Federwirkung kraftschlüssig miteinander in Verbindung stehen und daß der Spulenkörper mit seinem ankerseitigen Spulenkörperflansch und der zweite Jochschenkel mit seiner Außenfläche in dem Gehäuseteil kraftschlüssig anliegt.

Bei dem vorgeschlagenen Antrieb sind durch die Art der Einlagerung der Eisenteile Joch, Magnetkern und Polplatte sowie deren ausschließlich kraftschlüssige Verbindung, weiterhin durch die Art der Einlagerung des Klappankers sowie dessen magnetische Wirkverbindung mit der Innenfläche des zweiten Jochschenkels und schließlich durch die kraftschlüssige Einlagerung des Antriebes in dem aufnehmenden Gehäuseteil für die Genauigkeit des Ankerhubes nicht mehr die Toleranzen der Eisenteile maßgeblich, da diese durch die Federwirkung ausgeglichen werden. Der Ankerhub wird nur noch durch Abmessungen des Spulenkörpers und der nicht unbedingt trennbaren Gehäuseteile bestimmt, wobei diese Teile aus üblichen Formmassen mit für den Ankerhub unerheblichen Toleranzen hergestellt werden können.

Bei einer vorteilhaften Ausgestaltung ist die Polplatte in einen seitlichen Führungsschlitz des ankerseitigen Spulenkörperflansches einführbar und durch diesen sowie durch eine gegenüberliegende Halteausnehmung gehaltert. Führungsschlitz und Halteausnehmung sind vorteilhafte Mittel zum Einfügen und Halten der Polplatte im Spulenkörper, zweckmäßigerweise so, daß die Polplatte durch eine im Führungsschlitz vorstehende Rastnase am Herausfallen gehindert ist.

Vorteilhaft ist ebenfalls, daß der erste Jochschenkel zwischen einer Stirnfläche und seitlichen Überkragungen des ankerabgewandten Spulenkörperflansches eingelagert ist.

Dieser Spulenkörperflansch kann vorteilhaft so ausgestaltet sein, daß Teile von ihm eine elastische Kraftwirkung auf die Außenfläche des ersten Jochschenkels ausüben, um somit ein an sich bekanntes Federmittel zum Erzeugen des Anpreßdruckes für das Joch und den Magnetkern gegen die Polplatte zu bilden.

Für den gleichen Zweck ist es anderseits von Vorteil, daß zwischen der Außenfläche des ersten Jochschenkels und den seitlichen Überkragungen eine den ersten Jochschenkel beaufschlagende Klemmfeder einliegt, zweckmäßigerweise wenn die Klemmfeder eine Blattfeder ist und mit seitlichen Haltenoppen in zugehörigen Rastausnehmungen der überkragungen gehalten wird.

Zweckmäßig als einfaches Mittel zur seitlichen Fixierung des Joches ist es, daß der zweite Jochschenkel in seitlichen Ausnehmungen der Spulenkörperflansche einliegt.

Eine Begrenzung der Schwenkbewegung kann vorteilhaft durch die zugehörigen Lagerausnehmungen selbst vorgenommen werden, indem die Lagerausnehmungen bezüglich der Lageransätze so bemessen sind, daß die Schwenkbewegung des Klappankers begrenzt ist, insbesondere durch deren lichte Höhe in bezug auf die Materialstärke der Lageransätze des Ankers.

Weiterhin ist es von Vorteil, daß untereinander die beiden Lageransätze des Klappankers und untereinander die zugehörigen Lagerausnehmungen des ankerseitigen Spulenkörperflansches unterschiedlich lang bzw. weit ausgebildet sind. Dies sichert im erforderlichen Falle den Klappanker vor dem Einbau in einer um 180° versetzten Position.

Von weiterer vorteilhaft Ausgestaltung besteht darin, daß der Klappanker einen Betätigungsfortsatz gegenüber der schwenkachsenseitigen Stirnseite aufweist, der mit dem Kontaktträger in Verbindung steht und zwischen einer stirnseitigen Öffnung im ankerseitigen Spulenkörperflansch einliegt, was eine flache Ausführung des Klappankers und damit ein unproblematisches Einfügen in den Spulenkörper gestattet.

Eine im wesentlichen rechteckförmige Querschnittsform des Spulenkörpers erleichtert im erheblichen Maße das Einfügen der Eisenteile, insbesondere unter dem Gesichtspunkt einer automatisierten Vor- und Endmontage des Antriebes.

Eine vorteilhafte Ausgestaltung zur Realisierung der kraftschlüssigen Einlagerung des Gehäusebodens besteht darin, daß das Anschlußklemmen, Schaltkammern und Kontaktträger aufnehmende Gehäuseteil ein oberes und das den Magnetantrieb aufnehmende Gehäuseteil ein unteres, vom oberen trennbares Gehäuseteil eines Schützes darstellt und daß der ankerseitige Spulenkörperflansch an der Seitenwand und die Außenfläche des zweiten Jochschenkels am Gehäuseboden des unteren Gehäuseteiles an- bzw. aufliegt. Insbesondere stirnseitige Ausbildungen am ankerabgewandten Spulenkörperflansch, die sich im Gegendruck mit der gegenüberstehenden Seitenwand des unteren Gehäuseteiles befinden, gewährleisten eine genaue Position des Spulenkörpers im unteren Gehäuseteil und damit des Klappankers zum Kontaktträger. Zweckmäßig ist es auch, daß die vom zweiten Jochschenkel abgewandte Seite des Spulenkörpers weitere Ausbildungen aufweist, die sich im Gegendruck mit der gegenüberstehenden Bodenwand des oberen Gehäuseteiles befinden. Die weitere Ausbildungen führen im erforderlichen Falle zu einem dichten Anpressen des zweiten Jochschenkels durch den Gehäuseboden an den Spulenkörper.

Die Aufgabe wird außerdem durch Verfahren zur Vormontage von Klappanker-Magnetantrieben für elektrische Schaltgeräte, wobei ein Klappanker-Magnetantrieb aus einem L-förmigen Joch, einem Magnetkern, einer Polplatte, einem ebenen Klappanker und einem im wesentlichen quaderförmigen Spulenkörper mit einer Erregerwicklung besteht mit folgenden Montageschritten gelöst:
1) die quaderförmige Polplatte wird parallel zur späteren Schwenkachse des Klappankers in einen seitlichen Führungsschlitz und eine gegenüberliegende Halteausnehmung des ankerseitigen Spulenkörperflansches geradlinig eingeschoben,
2) der Magnetkern wird von der ankerabgewandten Stirnfläche in den Spulenkörper geradlinig eingeschoben,
3) der Klappanker wird mit einem in seiner Ebene verlaufenden vorderseitigen Betätigungsfortsatz voran in den ankerseitigen Spulenkörperflansch geradlinig eingeschoben, bis er mit in seiner rückseitigen Schwenkachse angeordneten seitlichen Lageransätzen in Lagerausnehmungen des ankerseitigen Spulenkörperflansches eingelagert ist,
4) das Joch wird mit seinem ersten Jochschenkel stirnseitig zwischen einer Stirnfläche und seitlichen Überkragungen des ankerabgewandten Spulenkörperflansches geradlinig eingeführt, bis der zweite Jochschenkel in seitlichen Ausnehmungen der Spulenkörperflansche einliegt und mit seiner Innenfläche der schwenkachsenseitigen Stirnseite des Klappankers gegenübersteht, und
5) einen blattförmige Klemmfeder wird zwischen die Außenfläche des ersten Jochschenkels und die seitlichen überkragungen geradlinig klemmend und dabei Joch, Magnetkern sowie Polplatte unverlierbar und zueinander sowie zum Spulenkörper justiert halternd, eingeschoben.

Das vorgeschlagene Verfahren zur Vormontage kommt ohne lösbarem oder unlösbarem formschlüssigem Verbinden der Eisenteile Joch, Magnetkern und Polplatte sowie ohne nachträglichem toleranzausgleichendem Justieren aus. Dagegen werden alle Bauteile des Antriebes allein mit geradlinigen und zueinander parallelen oder orthogonalen Bewegungen zu einer Baugruppe selbsthaltend und selbstjustierend gefügt. Das Verfahren ist somit hervorragend für die automatisierte Vormontage geeignet. Es entsteht eine kompakte Baugruppe, die für sich funktionsfähig ist und die vorteilhaft zu handhaben ist, insbesondere allein geprüft und automatisch endmontiert werden kann.

### Kurze Beschreibung der Zeichnungen

Die Erfindung soll nachstehend beispielhaft, sowohl für den Klappanker-Magnetantrieb selbst als auch für dessen Vormontage, im einzelnen näher erläutert werden, wobei weiterer Vorteile zu ersehen sind. In der zugehörigen Zeichnung zeigt
- Figur 1:: die Teildarstellung eines Schützes im Längsschnitt mit einem erfindungsgemäßen Gleichstrom-Klappanker-Magnetantrieb;
- Figur 2:: den Klappanker-Magnetantrieb aus Fig. 1 in perspektivischer Darstellung;
- Figur 3:: das gleiche aus einem anderen Blickwinkel;
- Figur 4:: wie Fig. 2, jedoch im Längsschnitt;
- Figur 5:: den Klappanker-Magnetantrieb in Explosionsdarstellung unter Fortlassung der Erregerwicklung.

### Bester Weg zur Ausführung der Erfindung

Nach Fig. 1 ist das Schütz 10 von einem unteren Gehäuseteil 12 und einem nur bruchstückhaft dargestellten oberen Gehäuseteil 14 umgeben, das auf das untere Gehäuseteil 12 aufzuschnappen ist. In dem unteren Gehäuseteil 12 ist ein Klappanker-Magnetantrieb 16 eingelagert. In dem oberen Gehäuseteil 12 sind in üblicher, jedoch nicht dargestellter Weise Hauptanschlußklemmen und zugehörige Schaltkammern angeordnet. Weiterhin ist im oberen Gehäuseteil 14 ein Kontaktträger 18 mit beweglichen Kontakten gelagert. Der Kontaktträger 18 wird durch Federkraft in der Art beaufschlagt, daß er zur Anlage an die rechte Seitenwand 20 des oberen Gehäuseteiles 14 gelangt. Der Klappanker 26 des Antriebes 16 greift mit einem Betätigungsfortsatz 24 in eine öffnung 22 des Kontaktträgers 18 ein, um diesen durch seine Anzugbewegung infolge ausreichender Gleichstrombeaufschlagung des Antriebes 16 nach links zu verschieben.

Wie aus den Figuren 1 bis 4 zu erkennen ist, besteht der Klappanker-Magnetantrieb 16 aus den Eisenteilen Klappanker 26, Joch 28, Magnetkern 30 und Polplatte 32 sowie aus einem Spulenkörper 34 aus Kunststoff-Formmasse mit einer Erregerwicklung 36 und mit einer Schutzbeschaltung 38. Der Spulenkörper 34 ist im wesentlichen rechteckförmig gestaltet und weist zu beiden Seiten der Erregerwicklung 36 Spulenkörperflansche 40, 41 auf. Am Spulenkörperflansch 40, der sich auf der Seite des Klappankers 26 befindet, sind zwei Dome 42 und 43 mit Steueranschlußklemmen 44 und 45 für Steuerzuleitungen, Anschlußdrähte der Erregerwicklung 36 und die Schutzbeschaltung 38 angeformt.

Innerhalb der rechteckförmigen, durchgehenden Spulenöffnung 46 des Spulenkörpers 34 befindet sich der quaderförmige Magnetkern 30. An der rechten Stirnseite 48 des Magnetkerns 30 ist die rechteckig streifenförmige Polplatte 32 in dem ankerseitigen Spulenkörperflansch 40 eingelagert. Dazu sind in dem Spulenkörperflansch 40 ein seitlicher Führungsschlitz 50 und eine gegenüberliegende Halteausnehmung 52 zur Aufnahme der beiden Schmalbereiche der Polplatte 32 vorgesehen. Das aus einem rechteckförmigen, flachen Blechstreifen L-förmig gebogene Joch 28 weist einen kürzeren, ersten Jochschenkel 54 und einen längeren, zweiten Jochschenkel 56 auf. An der linken Stirnseite 49 des Magnetkerns 30 lagert der erste Jochschenkel 54 in dem dem Klappanker 26 abgewandten Spulenkörperflansch 41 parallel zur Polplatte 32 ein. Dazu sind an dem Spulenkörperflansch 41 zwei sich von dessen Stirnseite abhebende seitliche Überkragungen 58, 59 vorgesehen. Der parallel zum Magnetkern 30 angeordnete zweite Jochschenkel 56 liegt in entsprechend der Schenkelbreite und -dicke ausgebildeten seitlichen Ausnehmungen 60 und 61 der Spulenkörperflansche 40 bzw. 41 ein.

Der rechteckig plattenförmige Klappanker 26 besitzt seitliche Lageransätze 62 und 63, mit denen er jenseits der Polplatte 32 in nach unten offenen Lagerausnehmungen 64 und 65 des Spulenkörperflansches 40 schwenkbar gelagert ist (siehe auch Fig. 5). Mit seiner schwenkachsenseitigen Stirnseite 66 lagert der Anker 26 unverlierbar gegen die Innenfläche des freien Endes des zweiten Jochschenkels 56. Für den gegenüber der Stirnseite 66 wegragenden Betätigungsfortsatz 24 ist in dem Spulenkörperflansch 40 eine entsprechende stirnseitige Öffnung 70 vorgesehen. Die Lageransätze 62 und 63 sind ungleich lang. Entsprechend sind die Lagerausnehmungen 64 und 65 ungleich tief.

Dadurch ist eine Art Kodierung für die richtig ausgerichtete Einlagerung des Klappankers 26 in den Spulenkörperflansch 40 geschaffen worden. Die Höhe der Lagerausnehmungen 64 und 65 kann gegenüber der Materialstärke der Lageransätze 62 und 63 so bemessen werden, daß der Schwenkwinkel des Klappankers 26 begrenzt wird.

Die Eisenteile 26 bis 32 sind größtenteils vorerst locker in dem Spulenkörper 34 eingelagert und ungenau positioniert. Zwischen den Überkragungen 58, 59 des ankerabgewandten Spulenkörperflansches 41 und der Außenfläche des ersten Jochschenkels 54 ist eine als Blattfeder ausgebildete Klemmfeder 68 eingeklemmt. Dadurch stehen der erste Jochschenkel 54, der Magnetkern 30 und die Polplatte 32 kraftschlüssig in magnetisch leitender Verbindung. Durch diese Kraftwirkung und durch die von dem Führungsschlitz 50 und der Halteausnehmung 52 definierte Lage der Polplatte 32 im Spulenkörper 34 werden dabei gleichzeitig die Eisenteile 28 bis 32 zueinander in eine justierte Position gebracht, indem deren Toleranzen in Spulenachsenrichtung ausgeglichen werden. Das Übermaß des zweiten Jochschenkels 56 in bezug auf die Berührungsstelle seiner Innenseite mit der schwenkachsenseitigen Stirnseite 66 des Klappankers 26 dient dem Ausgleich der vorgenannten Toleranzen. An der Klemmfeder 68 können seitliche Haltenoppen ausgeprägt sein, die der Klemmfeder 68 in Verbindung mit zugehörigen Rastausnehmungen in den Überkragungen 58 und 59 einen zusätzlichen Halt verschaffen. Durch die Klemmfeder 68 sind alle Eisenteile 26 bis 32 unverlierbar im Spulenkörper 34 gehaltert. Der Klappanker-Magnetantrieb 10 stellt eine auf einfache Weise vormontierte und problemlos zu handhabende Baugruppe dar.

Im angezogenen Zustand liegt der Klappanker 26 auf einer stirnseitig am Spulenkörperflansch 40 angeformten stegförmigen Anschlagfläche 72 auf. Die Anschlagfläche 72 verläuft in einer ersten Begrenzungsebene A für eine definierte Hubbegrenzung des Klappankers 26. Die Genauigkeit der Hubbegrenzung des angezogenen Klappankers 26 wird demnach nicht durch die Toleranzen der Eisenteile 26 bis 32, sondern durch die eng tolerierbaren Abmessungen des Spulenkörpers 34 bestimmt. Die Steghöhe der Anschlagfläche 72 ist so bemessen, daß ein schmaler Remanenzluftspalt 74 zwischen dem angezogenen Klappanker 26 und der Polplatte 32 verbleibt. Durch diesen Remanenzluftspalt 74 und die kraftschlüssige Verbindung der Eisenteile 28 bis 32 wird infolge der dadurch hervorgerufenen magnetischen übergangswiderstände über die gesamte Lebensdauer des Klappanker-Magnetantriebes 16 gewährleistet, daß der Klappanker 26 bei Entregung der Erregerwicklung 36 unter Einhaltung der vorgeschriebenen minimalen Abfallspannung sicher von der Polplatte 32 weg schwenkt. Ein auf der Polplatte 32 oder dem Klappanker 26 aufzubringendes sogenanntes Antiklebeblech ist daher nicht erforderlich.

An dem ankerabgewandten Spulenkörperflansch 41 ist eine stirnseitige Ausbildung 76 angeformt. Nach dem Einsetzen des Klappanker-Magnetantrieb 16 in den unteren Gehäuseteil 12, steht die Ausbildung 76 mit dessen gegenüberstehenden linken Seitenwand 78 im Gegendruck, wodurch der ankerseitige Spulenkörperflansch 40 kraftschlüssig an der rechten Seitenwand 80 des unteren Gehäuseteiles 12 anliegt. Die Innenwandungen der rechten Seitenwände 20 und 80 der verbundenen oberen und unteren Gehäuseteile 12 und 14 bestimmen eine zur ersten Begrenzungsebene A parallel verlaufende zweite Begrenzungsebene B. Durch den erwähnten Gegendruck befindet sich die erste Begrenzungsebene A von selbst in einem genau definierten Abstand zu der zweiten Begrenzungsebene B. Die Genauigkeit dieses Abstandes wird allein durch die eng tolerierbaren Abmessungen des Spulenkörpers 34 sowie - jedoch in erheblich geringerem Maße - der Formteile unteres Gehäuseteil 12 und oberes Gehäuseteil 14 beeinflußt. Durch den sich sehr genau einstellenden Abstand der beiden Begrenzungsebenen A und B ist die Hubbegrenzung des Klappankers 26 sowohl im angezogenen als auch im abgefallenen Zustand bezüglich des oberen Gehäuseteiles 14 und damit auch bezüglich des Kontaktträgers 18 von selbst festgelegt. Damit sind bei dem erfindungsgemäßen Klappanker-Magnetantrieb 16 keine aufwendigen Maßnahmen zur Justage des Ankerhubes zum Ausgleich der Toleranzen der Eisenteile 26 bis 32 erforderlich.

An der oberen, vom zweiten Jochschenkel 56 abgewandten Seite des Spulenkörpers sind hinter den Domen 42, 43 zwei weitere Ausbildungen 82 und auf dem ankerabgewandten Spulenkörperflansch 41 zwei weitere Ausbildungen 83 angeformt. Diese weiteren Ausbildungen 82, 83 federn gegen die Bodenwand 84 des auf das untere Gehäuseteiles 12 aufgeschnappten oberen Gehäuseteiles 14. Dadurch liegt der Klappanker-Magnetantrieb 16 gleichmäßig kraftschlüssig auf dem Gehäuseboden 86 des unteren Gehäuseteiles 12 und bedarf somit keiner weiteren Befestigungsmittel. Der zweite Jochschenkel 56 liegt mit seiner Außenfläche kraftschlüssig und parallel auf dem Gehäuseboden 86 auf.

Anhand der Fig. 5 ist das erfindungsgemäße Verfahren zur Vormontage von Klappanker-Magnetantrieben am Beispiel des oben beschriebenen Klappanker-Magnetantriebes 16 erläutert. Der Klappanker-Magnetantrieb 16 ist aus den bereits beschriebenen Eisenteilen L-förmiges Joch 28, quaderförmiger Magnetkern 30, quaderförmiger Polplatte 32, ebenen Klappanker 26 und dem im wesentlichen quaderförmigen Spulenkörper 34 mit der aus Gründen der besseren Sichtbarmachung nicht dargestellten Erregerwicklung zusammenzusetzen.

In einem ersten Montageschritt wird mit einer ersten Fügebewegung 1 die Polplatte 32 parallel zur späteren Schwenkachse des Klappankers 26 in einen seitlichen Führungsschlitz 50 und eine gegenüberliegende Halteausnehmung 52 des ankerseitigen Spulenkörperflansches 40 geradlinig eingeschoben. In einem zweiten Montageschritt wird mit einer zweiten Fügebewegung 2 der Magnetkern 30 von der ankerabgewandten Stirnfläche in den Spulenkörper 34 geradlinig eingeschoben. In einem dritten Montageschritt wird mit einer dritten Fügebewegung 3 der Klappanker 26 mit dem in seiner Ebene verlaufenden vorderseitigen Betätigungsfortsatz 24 voran in den ankerseitigen Spulenkörperflansch 40 geradlinig eingeschoben, bis er mit in seiner rückseitigen Schwenkachse angeordneten seitlichen Lageransätzen 62 und 63 in den Lagerausnehmungen 64 und 65 eingelagert ist. In einem vierten Montageschritt wird mit einer vierten Fügebewegung 4 das Joch 28 mit seinem ersten Jochschenkel 54 stirnseitig zwischen der Stirnfläche und den seitlichen Überkragungen 58 und 59 des ankerabgewandten Spulenkörperflansches 41 geradlinig eingeführt, bis der zweite Jochschenkel 56 in den seitlichen Ausnehmungen 60 und 61 der Spulenkörperflansche 40 und 41 einliegt und mit seiner Innenfläche der schwenkachsenseitige Stirnseite 66 des Klappankers 26 gegenübersteht. In einem fünften Montageschritt wird mit einer fünften Fügebewegung 5 eine blattförmige Klemmfeder 68 zwischen die Außenfläche des ersten Jochschenkels 54 und die seitlichen überkragungen 58, 59 geradlinig klemmend eingeschoben. Mit dieser fünften Fügebewegung 5 werden die Eisenteile 26 bis 32 unverlierbar zueinander sowie zum Spulenkörper justiert gehaltert. Damit steht der Klappanker-Magnetantrieb 16 als eine bequem handhabbare und weiter zu verwendende Montagebaugruppe zur Verfügung. Die Fügebewegungen 1 bis 5 verlaufen parallel oder senkrecht zueinander und können leicht durch Montageroboter ausgeführt werden.

## Patentansprüche

1. Klappanker-Magnetantrieb mit einem elektrischen Schalgerät, das ein einen beweglichen Kontaktträger (18) aufnehmendes erstes Gehäuseteil (14) und ein den Magnetantrieb (16) aufnehmendes zweites Gehäuseteil (12) enthält, bestehend aus
- einem L-förmigen Joch (28),
- einem magnetisch mit dem ersten Jochschenkel (54) verbundenen und parallel zum zweiten Jochschenkel (56) angeordneten Magnetkern (30),
- einer stirnseitig am Magnetkern (30), parallel zum ersten Jochschenkel (54) angeordneten quaderförmigen Polplatte (32),
- einem um den Magnetkern (30) angeordneten Spulenkörper (34) mit einer Erregerwicklung (36) und
- einem am freien Ende des zweiten Jochschenkels (56) schwenkbar gelagerten, plattenförmigen Klappanker (26), der mit dem Kontaktträger (18) in Verbindung steht,
- wobei die Hubbegrenzung im angezogenen Zustand des Klappankers (26) für dessen freies Ende durch eine Anschlagfläche (72) am ankerseitigen Spulenkörperflansch (40) erfolgt,
**dadurch gekennzeichnet**, daß
- das Joch (28) mit seinem ersten Jochschenkel (54) und die Polplatte (32) zu beiden Stirnseiten (48; 49) des Magnetkerns (30) in je einem der Spulenkörperflansche (40; 41) eingelagert sind,
- der Klappanker (26) mittels seitlicher Lageransätze (62; 63) in nach außen offenen Lagerausnehmungen (64; 65) des ankerseitigen Spulenkörperflansches (40) sowie gegen die Innenfläche des zweiten Jochschenkels (56) unverlierbar gelagert ist,
- der erste Jochschenkel (54), der Magnetkern (30) und die Polplatte (32) unter Federwirkung kraftschlüssig miteinander in Verbindung stehen,
- der Spulenkörper (34) mit seinem ankerseitigen Spulenkörperflansch (40) und der zweite Jochschenkel (56) mit seiner Außenfläche in dem Gehäuseteil (12) kraftschlüssig anliegt.

2. Klappanker-Magnetantrieb nach Anspruch 1, **dadurch gekennzeichnet**, daß die Polplatte (32) in einen seitlichen Führungsschlitz (50) des ankerseitigen Spulenkörperflansches (40) einführbar ist und durch diese sowie durch eine gegenüberliegende Halteausnehmung (52) gehaltert ist.

3. Klappanker-Magnetantrieb nach Anspruch 2, **dadurch gekennzeichnet**, daß die Polplatte (32) durch eine im Führungsschlitz (50) vorstehende Rastnase am Herausfallen gehindert ist.

4. Klappanker-Magnetantrieb nach einem der vorstehenden Ansprüche, **dadurch gekennzeichnet**, daß der erste Jochschenkel (54) zwischen einer Stirnfläche und seitlichen Überkragungen (58; 59) des ankerabgewandten Spulenkörperflansches (41) eingelagert ist.

5. Klappanker-Magnetantrieb nach einem der vorstehenden Ansprüche, **dadurch gekennzeichnet**, daß Teile des ankerabgewandten Spulenkörperflansches (41) eine elastische Kraftwirkung auf die Außenfläche des ersten Jochschenkels (54) ausüben.

6. Klappanker-Magnetantrieb nach Anspruch 4, **dadurch gekennzeichnet**, daß zwischen der Außenfläche des ersten Jochschenkels (54) und den seitlichen Überkragungen (58; 59) eine den ersten Jochschenkel (54) beaufschlagende Klemmfeder (68) einliegt.

7. Klappanker-Magnetantrieb nach Anspruch 6, **dadurch gekennzeichnet**, daß die Klemmfeder (68) eine Blattfeder ist und mit seitlichen Haltenoppen in zugehörigen Rastausnehmungen der Überkragungen (58; 59) gehalten wird.

8. Klappanker-Magnetantrieb nach einem der vorstehenden Ansprüche, **dadurch gekennzeichnet**, daß der zweite Jochschenkel (56) in seitlichen Ausnehmungen (60; 61) der Spulenkörperflansche (40; 41) einliegt.

9. Klappanker-Magnetantrieb nach einem der vorstehenden Ansprüche, **dadurch gekennzeichnet**, daß die Lagerausnehmungen (64; 65) bezüglich der Lageransätze (62; 63) so bemessen sind, daß die Schwenkbewegung des Klappankers (26) begrenzt ist.

10. Klappanker-Magnetantrieb nach einem der vorstehenden Ansprüche, **dadurch gekennzeichnet**, daß untereinander die beiden Lageransätze (62; 63) des Klappankers (26) und untereinander die zugehörigen Lagerausnehmungen (64; 65) des ankerseitigen Spulenkörperflansches (40) unterschiedlich lang bzw. weit ausgebildet sind.

11. Klappanker-Magnetantrieb nach einem der vorstehenden Ansprüche, **dadurch gekennzeichnet,** daß der Klappanker (26) einen Betätigungsfortsatz (24) gegenüber der schwenkachsenseitigen Stirnseite (66) aufweist, der mit dem Kontaktträger (18) in Verbindung steht und zwischen einer stirnseitigen Öffnung (70) im ankerseitigen Spulenkörperflansch (40) einliegt.

12. Klappanker-Magnetantrieb nach einem der vorstehenden Ansprüche, **dadurch gekennzeichnet**, daß der Spulenkörper (34) im Querschnitt im wesentlichen rechteckförmig ist.

13. Klappanker-Magnetantrieb nach einem der vorstehenden Ansprüche, **dadurch gekennzeichnet**, daß
- das Anschlußklemmen, Schaltkammern und Kontaktträger (18) aufnehmende Gehäuseteil (14) ein oberes und das den Magnetantrieb (16) aufnehmende Gehäuseteil (12) ein unteres, vom oberen trennbares Gehäuseteil eines Schützes (10) darstellt und
- der ankerseitige Spulenkörperflansch (40) an der Seitenwand (80) und die Außenfläche des zweiten Jochschenkels (56) am Gehäuseboden (86) des unteren Gehäuseteiles (12) an- bzw. aufliegt.

14. Klappanker-Magnetantrieb nach Anspruch 13, **dadurch gekennzeichnet**, daß der ankerabgewandte Spulenkörperflansch (41) stirnseitige Ausbildungen (76) aufweist, die sich im Gegendruck mit der gegenüberstehenden Seitenwand (78) des unteren Gehäuseteiles (12) befinden.

15. Klappanker-Magnetantrieb nach Anspruch 13 oder 14, **dadurch gekennzeichnet**, daß die vom zweiten Jochschenkel (56) abgewandte Seite des Spulenkörpers (34) weitere Ausbildungen (82; 83) aufweist, die sich im Gegendruck mit der gegenüberstehenden Bodenwand (84) des oberen Gehäuseteiles (14) befinden.

16. Verfahren zur Vormontage eines Klappanker-Magnetantriebes mit einem elektrische Schaltgerät nach einem der vorstehenden Ansprüche, wobei ein Klappanker-Magnetantrieb (16) aus einem L-förmigen Joch (28), einem Magnetkern (30), einer Polplatte (32), einem ebenen Klappanker (26) und einem im wesentlichen quaderförmigen Spulenkörper (34) mit einer Erregerwicklung (36) besteht, **gekennzeichnet durch** folgende Montageschritte:
1) die quaderförmige Polplatte (32) wird parallel zur späteren Schwenkachse des Klappankers (26) in einen seitlichen Führungsschlitz (50) und eine gegenüberliegende Halteausnehmung (52) des ankerseitigen Spulenkörperflansches (40) geradlinig eingeschoben,
2) der Magnetkern (30) wird von der ankerabgewandten Stirnfläche in den Spulenkörper (34) geradlinig eingeschoben,
3) der Klappanker (26) wird mit einem in seiner Ebene verlaufenden vorderseitigen Betätigungsfortsatz (24) voran in den ankerseitigen Spulenkörperflansch (40) geradlinig eingeschoben, bis er mit in seiner rückseitigen Schwenkachse angeordneten seitlichen Lageransätzen (62; 63) in Lagerausnehmungen (64; 65) des ankerseitigen Spulenkörperflansches (40) eingelagert ist,
4) das Joch (28) wird mit seinem ersten Jochschenkel (54) stirnseitig zwischen einer Stirnfläche und seitlichen Überkragungen (58; 59) des ankerabgewandten Spulenkörperflansches (41) geradlinig eingeführt, bis der zweite Jochschenkel (56) in seitlichen Ausnehmungen (60; 61) der Spulenkörperflansche (40; 41) einliegt und mit seiner Innenfläche der schwenkachsenseitigen Stirnseite (66) des Klappankers (26) gegenübersteht, und
5) einen blattförmige Klemmfeder (68) wird zwischen die Außenfläche des ersten Jochschenkels (54) und die seitlichen Überkragungen (58; 59) geradlinig klemmend und dabei Joch (28), Magnetkern (30) sowie Polplatte (32) unverlierbar und zueinander sowie zum Spulenkörper (34) justiert halternd, eingeschoben.

## Claims

1. Hinged-armature magnetic drive with an electrical switching devices which include a first casing part (14), containing mobile contact carriers (18), and a second casing part (12), containing the magnetic drive (16), consisting
- of an L-shaped yoke (28);
- of a magnetic core (30) being connected magnetically to the first yoke leg (54) and being arranged in parallel with regard to the second yoke leg (56);
- of a right parallelepiped pole flange (32) arranged at the front side on the magnetic core (30) and in parallel with regard to the first yoke leg (54);
- of a coil shell (34) arranged around the magnetic core (30), and including an excitation winding (36); and
- of a plate-shaped hinged armature (26) swivelling at the free end of the second yoke leg (56), and being in connection with the contact carrier (18);
- while stroke arresting is done in the attracted condition of the hinged armature (26) for the free end of the latter by means of a stop surface (72) at the armature-side coil shell flange (40);
**wherein**
- the yoke (28) is embedded by means of its first yoke leg (54), and the pole flange (32) is embedded at both front sides (48; 49) of the magnetic core (30) each in one of the coil shell flanges (40; 41);
- the hinged armature (26) is held in a captive way by means of lateral bearing projections (62; 63) in bearing recesses (64; 65), being open towards the outside and belonging to the armature-side coil shell flange (40), and against the internal surface of the second yoke leg (56);
- the first yoke leg (54), the magnetic core (30) and the pole flange (32) are in connection with one another in a non-positive way under spring action; and wherein
- the coil shell (34) rests in a non-positive way with its armature-side coil shell flange (40) in the casing part (12), and the second yoke leg (56) rests in a non-positive way with its external surface in the casing part (12).

2. Hinged-armature magnetic drive as claimed in claim 1, **wherein** the pole flange (32) can be introduced in a lateral guiding slot (50) of the armature-side coil shell flange (40), and is fixed by this and by means of a holding recess (52) located opposite.

3. Hinged-armature magnetic drive as claimed in claim 2, **wherein** the pole flange (32) is prevented from falling out by means of a catch nose projecting in the guiding slot (50).

4. Hinged-armature magnetic drive as claimed in any of the above-mentioned claims, **wherein** the first yoke leg (54) is embedded between a front surface and lateral projections (58; 59) of the coil shell flange (41) that is turned away from the armature.

5. Hinged-armature magnetic drive as claimed in any of the above-mentioned claims, **wherein** parts of the coil shell flange (41), turned away from the armature, exert an elastic force acting upon the external surface of the first yoke leg (54).

6. Hinged-armature magnetic drive as claimed in claim 4, **wherein** a clamping spring (68), acting upon the first yoke leg (54), is placed between the external surface of the first yoke leg (54) and the lateral projections (58; 59).

7. Hinged-armature magnetic drive as claimed in claim 6, **wherein** the clamping spring (68) is a leaf spring and is held in corresponding catch recesses of the projections (58; 59) by means of lateral holding knobs.

8. Hinged-armature magnetic drive as claimed in any of the above-mentioned claims, **wherein** the second yoke leg (56) is placed in lateral recesses (60; 61) of the coil shell flanges (40; 41).

9. Hinged-armature magnetic drive as claimed in any of the above-mentioned claims, **wherein** the bearing recesses (64; 65) are dimensioned in such a way with regard to the bearing projections (62; 63) that the swivelling movement of the hinged armature (26) is limited.

10. Hinged-armature magnetic drive as claimed in any of the above-mentioned claims, **wherein** the two bearing projections (62; 63) of the hinged armature (26), and the corresponding bearing recesses (64; 65) of the armature-side coil shell flange (40) are designed with a different length or, respectively, with a different width each with regard to one another.

11. Hinged-armature magnetic drive as claimed in any of the above-mentioned claims, **wherein** the hinged armature (26) presents an actuating projection (24) which is located opposite of the front side (66) at the side of the swivelling axis, which is in connection with the contact carrier (18), and which is placed in a front-side opening (70) in the armature-side coil shell flange (40).

12. Hinged-armature magnetic drive as claimed in any of the above-mentioned claims, **wherein** the coil shell (34) has an essentially rectangular cross-section.

13. Hinged-armature magnetic drive as claimed in any of the above-mentioned claims, **wherein**
- the casing part (14), that houses connecting terminals, arc chambers and contact carriers (18), represents an upper casing part of a contactor (10), and wherein the casing part (12), that houses the magnetic drive (16), represents a lower casing part of a contactor (10), which casing part can be separated from the upper casing part; and wherein
- the armature-side coil shell flange (40) rests against the lateral wall (80), and wherein the external surface of the second yoke leg (56) rests upon the casing bottom (86) of the lower casing part (12).

14. Hinged-armature magnetic drive as claimed in claim 13, **wherein** the coil shell flange (41), that is turned away from the armature, presents front-side shaped elements (76), which are under counterpressure against the opposite lateral wall (78) of the lower casing part (12).

15. Hinged-armature magnetic drive as claimed in claim 13 or 14, **wherein** the side of the coil shell (34) turned away from the second yoke leg (56) presents additional shaped elements (82; 83) which are under counterpressure against the opposite bottom wall (84) of the upper casing part (14).

16. Procedure for the pre-assembly of a hinged-armature magnetic drive with an electrical switching device as claimed in one of the previous claims, containing a hinged-armature magnetic drive (16) consisting of an L-shaped yoke (28), a magnetic core (30), a pole flange (32), a flat hinged armature (26) and an essentially right parallelepiped coil shell (34) with an excitation winding (36), **wherein** the following assembly steps are included:
1) the right parallelepiped pole flange (32) is pushed along a straight line running in parallel to the later swivelling axis of the hinged armature (26) into a lateral guiding slot (50) and into an opposite holding recess (52) of the armature-side coil shell flange (40);
2) the magnetic core (30) is pushed along a straight line from the front surface, turned away from the armature, into the coil shell (34);
3) the hinged armature (26) is pushed along a straight line with a front-side actuating projection (24), that extends in the plane of this hinged armature and is pushed in forward direction, into the armature-side coil shell flange (40) until its lateral bearing projections (62; 63), arranged in its rear swivelling axis, are embedded in bearing recesses (64; 65) of the armature-side coil shell flange (40);
4) the yoke (28) is introduced along a straight line with its first yoke leg (54) being introduced at the front side between a front surface and lateral projections (58; 59) of the coil shell flange (41), that is turned away from the armature, until the second yoke leg (56) is embedded in lateral recesses (60; 61) of the coil shell flanges (40; 41) and its internal surface is located opposite of the front side (66) on the side of the swivelling axis of the hinged armature (26); and
5) a leaf-shaped clamping spring (68) is pushed in a clamping way along a straight line between the external surface of the first yoke leg (54) and the lateral projections (58; 59), thus fixing the yoke (28), the magnetic core (30), and the pole flange (32) in a captive way with regard to one another and in an adjusted way with regard to the coil shell (34).

## Revendications

1. Relais à armature battante avec un appareil de coupure électrique comprenant une première pièce de boîtier (14) où est logé un porte-contact mobile (18) et une seconde pièce de boîtier (12) où est logé le relais (16), consistant en
- une culasse en forme de L (28),
- un noyau d'aimant (30) relié magnétiquement à la première branche de culasse (54) et disposé parallèlement à la seconde branche de culasse (56),
- une joue magnétique (32) parallélépipèdique (30) disposée sur la face frontale du noyau d'aimant (30), parallèlement à la première branche d'aimant (54),
- une armature de bobine (34) disposée autour du noyau d'aimant (30) avec un enroulement inducteur (36),
- une armature battante (26) en forme de plaquette logée de manière à pouvoir basculer à l'extrémité libre (56) de la seconde branche de culasse (56), ladite armature battante étant reliée au porte-contact (18),
- une limitation de course de l'extrémité libre de l'armature battante (26) étant réalisée en état attiré de celle-ci par une surface de butée (72) sur la bride (40) d'armature de bobine située du côté de l'armature battante,
**caractérisé en ce que**
- la première branche (54) de culasse (28) et la joue magnétique (32) vers les deux faces d'extrémité (48; 49) du noyau d'aimant sont respectivement logées dans une des brides d'armature de bobine (40; 41),
- l'armature de bobine (26) est fixée de manière imperdable par des saillies de logement latérales (62; 63) dans des évidements (64; 65) ouverts vers l'extérieur de la bride (40) d'armature de bobine située du côté de l'armature battante, et sur la surface intérieure de la seconde branche de culasse (56),
- la première branche de culasse (54), le noyau d'aimant (30) et la joue magnétique (32) sont reliés entre eux par l'action d'un ressort,
- la bride (40) d'armature de bobine (34) et la surface externe de la seconde branche de culasse (56) sont maintenues contre la pièce de boîtier (12) sous l'action d'une force mécanique (12).

2. Relais à armature battante selon revendication 1, **caractérisé en ce que** la joue magnétique (32) est insérable dans une fente latérale de guidage (50) de la bride (40) d'armature de bobine située du côté de l'armature battante, et en ce qu'elle est maintenue par celle-ci ainsi que par un évidement opposé de maintien (52).

3. Relais à armature battante selon revendication 2, **caractérisé en ce que** la joue magnétique (32) est empêchée de tomber par un tenon d'arrêt saillant de la fente de guidage (50).

4. Relais à armature battante selon l'une des revendications précédentes, **caractérisé en ce que** la première branche de culasse (54) est logée entre une surface frontale et des saillies latérales (58; 59) de la bride (41) d'armature de bobine opposée à l'armature battante.

5. Relais à armature battante selon l'une des revendications précédentes, **caractérisé en ce que** des parties de la bride (41) d'armature de bobine opposée à l'armature battante exercent une force élastique sur la surface externe de la première branche de culasse (54).

6. Relais à armature battante selon revendication 4, **caractérisé en ce qu'** un ressort de blocage (54) percutant la première branche de culasse (54) est placé entre la surface externe de la première branche de culasse (54) et les saillies latérales (58; 59).

7. Relais à armature battante selon revendication 6, **caractérisé en ce que** le ressort de blocage (68) est un ressort à lame et qu'il est maintenu par des nopes latérales de maintien dans des évidements correspondants de maintien des saillies (58; 59).

8. Relais à armature battante selon l'une des revendications précédentes, **caractérisé en ce que** la seconde branche de culasse (56) est placée dans des évidements latéraux (60; 61) des brides (40; 41) d'armature de bobine.

9. Relais à armature battante selon l'une des revendications précédentes, **caractérisé en ce que** les évidements de logement (64; 65) sont dimensionnés par rapport aux saillies de logement (62; 63) de manière à limiter le basculement de l'armature battante (26).

10. Relais à armature battante selon l'une des revendications précédentes, **caractérisé en ce que** les deux saillies de logement (62; 63) de l'armature battante (26) sont de longueur ou d'étendue différente entre elles, de même que les évidements de logement (64; 65) de la bride (40) d'armature de bobine située du côté de l'armature battante.

11. Relais à armature battante selon l'une des revendications précédentes, **caractérisé en ce que** l'armature battante (26) présente un appendice de manoeuvre (24) opposé à la face frontale du côté de l'axe de basculement (66), ledit appendice de manoeuvre étant relié au porte-contact (18) et étant placé entre une ouverture frontale (70) de la bride (40) d'armature de bobine située du côté de l'armature battante.

12. Relais à armature battante selon l'une des revendications précédentes, **caractérisé en ce que** la section de l'armature de bobine (34) est essentiellement rectangulaire.

13. Relais à armature battante selon l'une des revendications précédentes, **caractérisé en ce que**
- la pièce de boîtier (14) où sont logés bornes de connexion, chambres de manoeuvre et porte-contact (18) représente la pièce supérieure et la pièce de boîtier (12) où est logé le relais (16) représente la pièce inférieure d'un contacteur -disjoncteur (10), séparable de la pièce supérieure, et en ce que
- la bride (40) d'armature de bobine située du côté de l'armature battante est appliquée contre la paroi latérale (80), et la surface externe de la seconde branche de culasse (56) repose sur le fond (86) de la pièce inférieur de boîtier (12).

14. Relais à armature battante selon revendication 13, **caractérisé en ce que** la bride (41) d'armature de bobine opposée à l'armature battante présente des formations frontales (76), lesquelles exercent une contre-pression sur la paroi latérale (78) opposée de la pièce inférieure de boîtier (12).

15. Relais à armature battante selon revendication 13 ou 14, **caractérisé en ce que** la face d'armature de bobine (34) opposée à la seconde branche de culasse (56) présente d'autres formations (82; 83), lesquelles exercent une contre-pression sur la paroi opposée de fond (84) de la pièce supérieure de boîtier (14).

16. Technique de pré-montage d'un relais à armature battante avec un appareil de coupure électrique selon l'une des revendications précédentes, un relais à armature battante (16) étant composé d'une culasse en forme de L (28), d'un noyau d'aimant (30), d'une joue magnétique (32), d'une armature battante (26) plane et d'une armature de bobine essentiellement parallélépipèdique (34) à enroulement inducteur (36), **caractérisé par** les phases de montage suivantes :
1) la joue magnétique (32) parallélépipèdique est insérée en ligne droite, parallèlement à l'axe de basculement futur de l'armature battante (26), dans une fente de guidage latérale (50) et un évidement opposé de maintien (52) de l'armature de bobine (40) du côté de l'armature battante,
2) le noyau d'aimant (30) est inséré en ligne droite dans l'armature de bobine (34) depuis la surface frontale opposée à l'armature battante,
3) l'armature battante (26) est, avec un appendice frontal de manoeuvre (24) s'étendant sur le même plan qu'elle, insérée en ligne droite dans l'armature de bobine (40) du côté de l'armature battante, jusqu'à ce qu'elle soit placée, par les saillies de logement latérales (62; 63) disposées dans son axe de basculement arrière, dans les évidements de logement (64; 65) de l'armature de bobine (40) du côté de l'armature battante,
4) la culasse (28) est insérée frontalement en ligne droite par sa première branche (54) entre une surface frontale et les saillies latérales (58; 59) de la bride (41) d'armature de bobine opposée à l'armature battante, jusqu'à ce que la seconde branche de culasse (56) soit placée dans les évidements latéraux (60; 61) des brides d'armature de bobine (40; 41) et qu'elle soit par sa surface interne disposée en face de la face frontale (66) de l'armature battante (26),
5) un ressort de blocage à lame (68) est inséré pour bocage en ligne droite entre la surface externe de la première branche de culasse (54) et les saillies latérales (58; 59), rendant alors imperdables culasse (28), noyau d'aimant (30) ainsi que joue magnétique (32) et les maintenant ajustés entre eux ainsi que par rapport à l'armature de bobine (34).
